# EUROPÄISCHE PATENTSCHRIFT

(11) **EP 0 840 009 B1**
(45) Veröffentlichungstag und Bekanntmachung des Hinweises auf die Patenterteilung: **15.10.2003**
(21) Anmeldenummer: 97110986.3
(22) Anmeldetag: 02.07.1997
(51) Int. Cl.: F02M 59/36, F02M 63/02, F04B 49/22

(54) **Hochdruckpumpe**
High pressure pump
Pompe à haute pression

(30) Priorität: 29.10.1996 DE 19644915
(43) Veröffentlichungstag der Anmeldung: 06.05.1998
(73) Patentinhaber: ROBERT BOSCH GMBH, 70442 Stuttgart (DE)
(72) Erfinder: Kraemer, Manfred, 71701 Schwieberdingen (DE)

(56) Entgegenhaltungen:
- EP-A- 0 279 529
- EP-A- 0 481 964
- DE-A- 3 140 933
- US-A- 3 709 639
- US-A- 5 230 613

## Beschreibung

### Stand der Technik

Die Erfindung bezieht sich auf eine Hochdruckpumpe nach der Gattung des Hauptanspruches. Eine derartige Hochdruckpumpe ist bekannt (EP 0 481 964 A2).

Solche Hochdruckpumpen werden zur Kraftstoffeinspritzung bei Dieselmotoren eingesetzt. Sie sind zwischen einem Niederdruckbehälter und einem Hochdruckspeicher (Rail) angeordnet und sorgen dafür, daß im Hochdruckspeicher Kraftstoff in genügender Menge und unter ausreichendem Hochdruck zur Verfügung steht, um über Einspritzventile gesteuert die Arbeitszylinder der Brennkraftmaschine mit Kraftstoff zu versorgen.

Bei der bekannten Hochdruckpumpe ist zwischen dem Niederdruckbehälter und dem Pumpenzylinder ein Elektromagnetventil angeordnet, das stromlos offen ist. Durch einen Stromimpuls wird es zur Festlegung des Beginns der Hochdruckförderung geschlossen. Im übrigen bleibt es unerregt. Zum Schließen des Elektromagnetventils sind vom Magneten verhältnismäßig große Kräfte aufzubringen, wobei die Kraft der dem Schließen entgegenwirkenden Ventilfeder überwunden werden muß. Dadurch sind Aufwand und Strombedarf des Magneten verhältnismäßig groß.

Bei herkömmlichen Einspritzanlagen mit paralleler Versorgung mehrerer Pumpen-Arbeitsräume aus dem Niederdruckkreislauf gibt es bereits eine sogenannte Saugdrosselregelung, bei welcher die Pumpe mit variabler Teilführung betrieben wird. Dabei besteht aber Kavitationsgefahr durch Hohlraumbildung, außerdem entsteht bei Förderbeginn ein sehr schneller Druckaufbau.

Ähnliche Nachteile treten auch auf, wenn bei einer Saugdrosselregelgung statt der Drossel ein Magnetventil und mit diesem eine Magnetventilzumessung zur Anwendung kommt.

Die aufgezeigten Nachteile werden gemäß der Erfindung behoben durch die kennzeichnenden Merkmale des Hauptanspruch. Das hat bei einer Hochdruckpumpe der eingangs genannten Art den Vorteil, daß als Elektromagnetventil nur ein kleines und billiges Ventil benötigt wird, ohne daß dabei die Sicherheit der Einrichtung beeinträchtigt wäre.

Vorteilhafte Weiterbildungen des Gegenstands des Anspruches 1 ergeben sich aus den Merkmalen der Unteransprüche sowie aus der Beschreibung und der Zeichnung. So ist es gemäß den Ansprüchen 2 und 3 von Vorteil, daß durch den Verbindungskanal, der im OT aufgesteuert wird, ein zu hoher Druck im Hochdruckbehälter vermeidbar ist. Eine solche Druckbegrenzung kann bei einem Fehler im System vor Schäden schützen.

### Zeichnung

Drei Ausführungsbeispiele der Erfindung sind in der Zeichnung dargestellt und in der nachfolgenden Beschreibung näher erläutert. Es zeigen: Figur 1 eine erste Ausführung der Hochdruckpumpe im Saughub, Figur 2 die Hochdruckpumpe nach der Figur 1 vor Förderbeginn, Figur 3 die Hochdruckpumpe nach der Figur 1 nach Förderbeginn, Figur 4 eine andere Ausführung der Hochdruckpumpe und Figur 5 eine zweite Variante der Hochdruckpumpe.

### Beschreibung der Ausführungsbeispiele

Eine Hochdruckpumpe 1 wird als Diesel-Einspritzpumpe eingesetzt und ist zum Befüllen eines Hochdruckspeichers 2 (auch Rail genannt) bestimmt. An den Hochdruckspeicher 2 sind nicht dargestellte Einspritzventile angeschlossen über welche in ebenfalls nicht dargestellter Weise die Arbeitszylinder einer Brennkraftmaschine mit genau zugemessenen Mengen von Diesel-Kraftstoff versorgt werden.

Die Hochdruckpumpe 1 hat einen Pumpenkolben 3, der über einen nicht dargestellten Stößel in einem Pumpenzylinder 4 hin und her beweglich ist und der als bewegliche Wand eine Arbeitskammer 5 der Hochdruckpumpe 1 begrenzt. Eine Hochdruckleitung 6 führt von der Arbeitskammer 5 zum Hochdruckspeicher 2; in sie ist ein zum Hochdruckspeicher 2 hin öffnendes Rückschlagventil 7 eingesetzt.

Im Hinblick auf die vorliegende Erfindung ist zur Arbeitskammer 5 eine Einlaßleitung 8 geführt, in die ein Magnetventil 9 so eingesetzt ist, daß sein als Kugel ausgebildeter Schließkörper 10 gegen die Kraft einer Ventilfeder 11 allein vom Saugdruck in der Einlaßleitung 8 von seinem Ventilsitz 12 abhebbar ist. Schließkörper 10, Ventilfeder 11 und Ventilsitz 12 bilden auf diese Weise ein selbständiges Rückschlagventil. Mit dem nichtdargestellten Angriff des Ankers des Magneten des Magnetventils 9 ist ein Ventilstößel 13 verbunden, der unter Magnetkraft nach unten bewegbar ist und dann den Schließkörper 10 von seinem Ventilsitz 12 fernhält. Desweiteren gehört zur Einrichtung eine Niederdruckpumpe 14, ein Niederdruckbehälter 15 und ein Rückschlagventil oder Niederdruckbegrenzungsventil 16 in einem Niederdruckkreislauf 17.

### Wirkungsweisen

Die Figur 1 zeigt die Hochdruckpumpe 1 beim Saughub. Kraftstoff aus dem Niederdruckkreislauf 17 gelangt über die Einlaßleitung 8 (Pfeilrichtung) und den gegen die Kraft der Ventilfeder 11 von seinem Ventilsitz 12 abgehobenen Ventilschließkörper 10 in die Arbeitskammer 5. Das Magnetventil 9 ist ohne Strom.

Wenn der Pumpenkolben 3 seinen unteren unteren Totpunkt UT erreicht hat, wird seine Bewegungsrichtung umgekehrt. Dieser Moment vor dem Förderbeginn der Hochdruckpumpe 1 ist in der Figur 2 unter Verwendung der gleichen Bezugszahlen wie in der Figur 1 dargestellt. Der Magnet des Magnetventils 9 wird bestromt, der Ventilstößel 13 schiebt sich gegen den Ventilschließkörper 10 und hält ihn entfernt von seinem Ventilsitz 12. Ein Teil des angesaugten Kraftstoffes wird vom Pumpenkolben 3 der Hochdruckpumpe 1 aus der Arbeitskammer 5 über die Einlaßleitung 8 zurück (Pfeilrichtung) zum Niederdruckkreislauf 17 und von dort über das Rückschlagventil 16 in den Niederdruckbehälter 15 gefördert.

Wenn der Pumpenkolben 3 auf seinem anschließenden Weg in Förderrichtung einen von dem Drehwinkel der Nockenwelle bestimmten Hub zurückgelegt hat, wird das Magnetventil 9 stromlos geschaltet. Wie in der Figur 3 dargestellt ist, gelangt der Schließkörper 10 unter Einwirkung der Kraft der Ventilfeder 11 und unter Strömungskräften auf seinen Ventilsitz 12. Das Magnetventil ist geschlossen. In der Arbeitskammer 5 der Hochdruckpumpe 1 beginnt der Druckaufbau, und Dieselkraftstoff wird über das sich öffnende Rückschlagventil 7 und über die Hochdruckleitung 6 (Pfeilrichtung) in den Hochdruckspeicher 2 gefördert. Die Niederdruckpumpe 14 fördert in den Niederdruckkreislauf 17.

Die erfindungsgemäß aufgebaute Hochdruckpumpe 1 mit der beschriebenen Wirkungsweise hat folgende Vorzüge: Es genügt ein relativ kleiner und einfacher Magnet, um den durch den Flüssigkeitsstrom bereits abgehobenen Ventilschließkörper 10 in seiner Offenstellung zu halten.

Eine Fördermengenänderung ist durch das schnelle Ansprechen der Druckregelung beim Schließen des Magnetventils 9 leicht durchzuführen.

Es gibt keine Steuerkanten. Infolge großer Überdeckungslänge gibt es auch nur ganz geringe Leckagen.

Auch zeichnet sich der Aufbau der Hochdruckpumpe 1 durch Einfachheit aus indem weder eine Lenkerregulierung noch eine Steuerkante noch eine Steuerbohrung noch ein Stellmagnet für einen Lageregelkreis notwendig ist. Desweiteren kann der Stößel für die Hochdruckpumpe 1 von oben montiert werden. Auch kann die Hochdruckpumpe 1 ohne Bodenverschlußkapseln ausgeführt werden.

Schließlich gibt es beim Umschalten keinen Druckstoß und infolgedessen auch keine Kavitation.

Die Figur 4 zeigt unter Verwendung der gleichen Bezugszahlen für der Ausführung nach den Figuren 1 bis 3 entsprechenden Teile eine andere Bauart einer Hochdruckpumpe 18. Dabei sind aber die Hochdruckseite und die Niederdruckseite gerade so ausgeführt wie bei der Bauart nach den Figuren 1 bis 3. Hier ist ein Pumpenkolben 19 mit einem Verbindungskanal 20 versehen, über den im OT, also am Ende des Förderhubes, eine Verbindung zwischen einer Arbeitskammer 21 der Hochdruckpumpe 18 und dem Niederdruckbehälter 15 hergestellt wird.

Der Verbindungskanal 20 besteht im einzelnen aus einem Längskanal 22 und einer Ringnut 23 im Pumpenkolben 19. Die Ringnut 23 bildet mit einer Bohrung 24 in einer Wand 25 eines Pumpenzylinders 26 ein steuerschieberartiges Ventil 27, indem die Kanten der Ringnut 23 die Ausmündung der Bohrung 24 in der Wand 25 des Pumpenzylinders 26 überfahren. Die Wirkungsweise dieser Bauart unterscheidet sich von der nach den Figuren 1 bis 3 dadurch, daß hier eine Zumessung für den Hochdruckspeicher 2 und eine Absteuerung vor OT ermöglicht ist. Außerdem ist ein größerer Durchmesser des Pumpenkolbens denkbar.

Die Figur 5 zeigt schließlich eine Bauart mit einer Hochdruckpumpe 28, die keinen eigenen Kraftstoffanschluß hat. In einem Druckventilverbund 29 sind ein kombiniertes Magnetventil 30 mit Schließkörper 31, Ventilfeder 32 und Ventilsitz 33 und ein Rückschlagventil 34 zusammengefaßt, und dieser Druckventilverbund steht mit einer Arbeitskammer 35 der Hochdruckpumpe 28 in Verbindung. Das Rückschlagventil 34 überwacht die Hochdruckleitung 6 zu dem Hochdruckspeicher 2, und am Magnetventil 30 ist ein Ringanschluß 36 vorgesehen, an den der Niederdruckkreislauf 17 angeschlossen ist. In der Wirkungsweise gleicht diese Bauart der nach den Figuren 1 bis 3, so daß sich eine nochmalige Beschreibung erübrigt.

## Patentansprüche

1. Hochdruckpumpe, insbesondere zur Kraftstoffeinspritzung für Dieselmotoren mit einem stößelbetriebenen Pumpenkolben (3;19), der in einem Pumpenzylinder (4;26) hin- und herbeweglich ist, und mit einem aus einem Magneten und einem Rückschlagventil bestehenden Elektro-Magnetventil (9;30), das sowohl den Zufluß von Kraftstoff von einem Niederdruckkreislauf (17) zu einer Arbeitskammer (5;21;35) im Pumpenzylinder (4;26) als auch einen Rückfluß von Kraftstoff aus der Arbeitskammer (5;21;35) zum Niederdruckkreislauf (17) überwacht, sowie mit einem in eine von der Arbeitskammer (5;21;35) zu einem Hochdruckspeicher (2) führende Hochdruckleitung (6) eingesetzten Rückschlagventil (7;34), **dadurch gekennzeichnet, daß** das Rückschlagventil des Elektro-Magnetventils (9;30) einen Schließkörper (10;31) aufweist, der von einem Ventilstößel (13) des Elektro-Magnetventils (9;30) bei bestromtem Magneten in Ventil-Offenstellung haltbar ist und daß der Hochdruck-Förderbeginn der Hochdruckpumpe (1;18;28) durch ein Entregen des Magneten des Elektro-Magnetventils (9;30) einleitbar ist.

2. Hochdruckpumpe nach Anspruch 1, **dadurch gekennzeichnet, daß** im Pumpenkolben (19) ein Verbindungskanal (20) vorgesehen ist, über den im oberen Totpunkt (OT) bei Förderende eine Verbindung zwischen der Arbeitskammer (21) der Hochdruck-pumpe (18) und einem Niederdruckbehälter (15) des Niederdruckkreislaufs (17) herstellbar ist.

3. Hochdruckpumpe nach Anspruch 2, **dadurch gekennzeichnet, daß** der Verbindungskanal (20) durch mindestens einen Längs-kanal (22) und eine Ringnut (23) im Pumpenkolben (19) gebildet ist und daß die Verbindung der Arbeitskammer (21) mit dem Niederdruckbehälter (15) durch ein steuerschieberartiges Ventil herstellbar ist, das durch die Kanten der Ringnut (23) und eine Bohrung (24) in einer Wand (25) des Pumpenzylinders (26) gebildet ist.

4. Hochdruckpumpe nach Anspruch 1, **dadurch gekennzeichnet, daß** diese einen das Elektro-Magnetventil (30) und das zum Hochdruckspeicher (2) hin öffnende Rückschlagventil (34) beinhaltenden Druckventilverbund (29) aufweist, der mit der Arbeitskammer (35) der Hochdruckpumpe (28) in Verbindung steht und daß an den Druckventilverbund (29) sowohl der Niederdruckkreislauf (17) als auch der Hochdruckspeicher (2) angeschlossen sind.

5. Hochdruckpumpe nach Anspruch 4, **dadurch gekennzeichnet, daß** der Niederdruckkreislauf (17) über einen Ringanschluß (36) an den Druckventilverbund (29) angeschlossen ist.

## Claims

1. High-pressure pump, in particular for fuel injection for diesel engines, with a tappet-operated pump piston (3; 19) which is moveable back and forth in a pump cylinder (4; 26), and with an electromagnetic valve (9; 30) which consists of a magnet and of a non-return valve and which monitors both the inflow of fuel from a low-pressure circuit (17) to a working chamber (5; 21; 35) in the pump cylinder (4; 26) and a return of fuel out of the working chamber (5; 21; 35) to the low-pressure circuit (17), and also with a non-return valve (7; 34) inserted into a high-pressure line (6) leading from the working chamber (5; 21; 35) to a high-pressure accumulator (2), **characterized in that** the non-return valve of the electromagnetic valve (9; 30) has a closing body (10; 31) which, with the magnet live, can be held in the valve-open position by a valve tappet (13) of the electromagnetic valve (9; 30), and **in that** the start of high-pressure feed of the high-pressure pump (1; 18; 28) can be initiated by a de-energization of the magnet of the electromagnetic valve (9; 30).

2. High-pressure pump according to Claim 1, **characterized in that** the pump piston (19) has provided in it a connecting duct (20), via which a connection between the working chamber (21) of the high-pressure pump (18) and a low-pressure tank (15) of the low-pressure circuit (17) can be made at top dead centre (TDC) at the end of feed.

3. High-pressure pump according to Claim 2, **characterized in that** the connecting duct (20) is formed by at least one longitudinal duct (22) and one annular groove (23) in the pump piston (19), and **in that** the connection of the working chamber (21) to the low-pressure tank (15) can be made by means of a valve of the control-slide type which is formed by the edges of the annular groove (23) and by a bore (24) in a wall (25) of the pump cylinder (26).

4. High-pressure pump according to Claim 1, **characterized in that** it has a composite delivery-valve structure (29) which contains the electromagnetic valve (30) and the non-return valve (34) opening towards the high-pressure accumulator (2) and which is connected to the working chamber (35) of the high-pressure pump (28), and **in that** both the low-pressure circuit (17) and the high-pressure accumulator (2) are connected to the composite delivery-valve structure (29).

5. High-pressure pump according to Claim 4, **characterized in that** the low-pressure circuit (17) is connected to the composite delivery-valve structure (29) via an annular connection (36).

## Revendications

1. Pompe haute pression, notamment pour l'injection de carburant de moteurs diesel, comprenant un piston de pompe (3 ; 19) actionné par poussoir, qui est mobile à l'intérieur d'un cylindre de pompe (4 ; 26) et comprenant une soupape électromagnétique (9 ; 30) constituée par un aimant et un clapet anti-retour, qui contrôle aussi bien le flux de carburant depuis un circuit basse pression (17) vers une chambre de travail (5 ; 21 ; 35) dans le cylindre de pompe (4 ; 26) qu'un reflux de carburant depuis la chambre de travail (5 ; 21 ; 35) vers le circuit basse pression (17), ainsi qu'avec un clapet anti-retour (7 ; 34) placé dans une conduite haute pression (6) entre la chambre de travail (5 ; 21 ; 35) et un accumulateur haute pression (2)
**caractérisée en ce que**
le clapet anti-retour de la soupape électromagnétique (9 ; 30) présente un corps de fermeture (10 ; 31), qui peut être maintenu en position d'ouverture de soupape à l'aide d'un poussoir de soupape (13) de la soupape électromagnétique (9 ; 30) lorsque l'aimant est sous courant, et le début de circulation haute pression de la pompe haute pression (1 ; 18 ; 28) peut être engagé par désexcitation de l'aimant de la soupape électromagnétique (9 ; 30).

2. Pompe haute pression selon la revendication 1
**caractérisée en ce que**
dans le piston de pompe (19) un canal de liaison (20) est prévu permettant d'établir au point mort supérieur (OT), à la fin de l'alimentation, une liaison entre la chambre de travail (21) de la pompe haute pression ( 18) et un réservoir basse pression (15) du circuit basse pression (17).

3. Pompe haute pression selon la revendication 2,
**caractérisée en ce que**
le canal de liaison (20) est formé par au moins un canal longitudinal (22) et une rainure annulaire (23) dans le piston de pompe (19), et la liaison entre la chambre de travail (21) et le réservoir basse pression (12) peut être établie à l'aide d'une soupape du type tiroir de commande, qui est formée par les bords de la rainure annulaire (23) et un perçage (24) dans une paroi (25) du cylindre de pompe (26).

4. Pompe haute pression selon la revendication 1,
**caractérisée en ce qu'**
elle présente un ensemble de soupape d'alimentation (29) comprenant la soupape électromagnétique (30) et le clapet anti-retour (34) s'ouvrant vers l'accumulateur haute pression (2) et qui est en liaison avec la pompe haute pression (28), et aussi bien le circuit basse pression (17) que l'accumulateur haute pression (2) sont raccordés à l'ensemble de soupape d'alimentation (29).

5. Pompe haute pression selon la revendication 4,
**caractérisée en ce que**
le circuit basse pression (17) est raccordé a l'ensemble de soupape d'alimentation (29) par l'intermédiaire d'un raccord annulaire (36).
